# EUROPÄISCHE PATENTSCHRIFT

(11) **EP 2 952 657 B1**
(45) Veröffentlichungstag und Bekanntmachung des Hinweises auf die Patenterteilung: **13.12.2017**
(21) Anmeldenummer: 14170852.9
(22) Anmeldetag: 03.06.2014
(51) Int. Cl.: E05B 65/08, E05B 9/00, E05B 15/02

(54) **Schiebetüranordnung**
Sliding door assembly
Dispositif de porte coulissante

(43) Veröffentlichungstag der Anmeldung: 09.12.2015
(73) Patentinhaber: Gretsch-Unitas GmbH Baubeschläge, 71254 Ditzingen (DE)
(72) Erfinder: Gründler, Daniel, 71065 Sindelfinger (DE); Dieners, Udo, 71723 Großbottwar (DE)
(74) Vertreter: DREISS Patentanwälte PartG mbB

(56) Entgegenhaltungen:
- EP-A1- 0 495 644
- WO-A1-2012/137230
- CH-A5- 599 437
- FR-A1- 2 008 296
- FR-A1- 2 743 388
- US-A- 1 448 035
- US-A- 1 463 384
- US-A- 1 873 528

## Beschreibung

Die vorliegende Erfindung betrifft eine Schiebetüranordnung, umfassend einen ortsfesten Rahmen, einen horizontal verschiebbaren Türflügel und eine Verriegelungseinrichtung zum Arretieren des Türflügels am Rahmen, wobei die Verriegelungseinrichtung einen Riegelbolzen und eine mit dem Riegelbolzen zusammenwirkende Bolzenaufnahme aufweist und dass die Bolzenaufnahme einem am Türflügel angeordneten Schienenelement zugeordnet ist Eine Schiebetüranordnung der eingangs genannten Art ist aus der DE 26 03 240 A1 bekannt. Bei Schiebetüranordnungen oder Kipp-Schiebetüranordnungen, die als Teil einer Gebäudeverglasung benutzt werden, kommen Verriegelungseinrichtungen zum Einsatz, die einen Riegelbolzen und eine mit dem Riegelbolzen zusammenwirkende Bolzenaufnahme aufweisen. Diese lassen sich in eine die Flügeltür verriegelnde Schließstellung und in eine die Flügeltür freigebende Freigabestellung bringen.

Allerdings ist bei bekannten Schiebetüren problematisch, dass Riegelbolzen und Bolzenaufnahme oftmals nicht hinreichend in Flucht zueinander stehen, so dass diese beim Öffnen und/oder Schließen der Flügeltür unter erhöhtem Verschleiß aufeinander treffen, zumindest jedoch aneinander streifen und sich erst dann "fluchten". Ein dauerhafter und zuverlässiger Betrieb ist nicht gewährleistet.
Problematisch ist ferner, dass derartige Flügeltüren im geschlossenen Zustand gegenüber dem Rahmen oftmals nur unzureichend abdichten, so dass Feuchtigkeit und Kälte in ein Gebäude eindringen können. Dies ist unter energetischen Gesichtspunkten ungünstig. Lösungsansätze hierfür sind nicht, jedenfalls nicht in hinreichendem Maße vorhanden, zumal bei den verschiedenen Bauarten von Türflügel und Rahmen - Aluminium, Holz und PVC - eine hohe Anzahl unterschiedlicher Beschlagskomponenten existiert. Daher beschränkt sich ein Anpassen des Türflügels an einen Rahmen auf eine manuelle Nacharbeit durch spanende Bearbeitung, bspw. ein Abfeilen des Riegelbolzens. Dies ist nicht reversibel und schwächt die bearbeiteten Elemente.

Aus der EP 0 495 644 A1 ist eine Schiebetürverschließeinrichtung mit einem Riegelfortsatz und einer Aufnahme bekannt. WO 2012/137230 A1 betrifft ein einstellbares Schließblech für ein Schloss. US 1,488,035 zeigt eine Einstelleinrichtung für ein Schließblech. Die US 1,873,528 zeigt einen einstellbaren Schlosshalter.

Der vorliegenden Erfindung liegt die Aufgabe zugrunde, eine Schiebetüranordnung der eingangs genannten Art derart auszugestalten und weiterzubilden, dass unabhängig von der Bauart von Rahmen und/oder Türflügel eine dauerhaft zuverlässige und energetisch günstige Verwendung ermöglicht ist.

Die erfindungsgemäße Schiebetüranordnung löst die voranstehende Aufgabe dadurch, dass das Schienenelement durch eine Einstelleinrichtung in einer ersten Einstellrichtung einstellbar ist. In erfindungsgemäßer Weise lässt sich mit der Einstelleinrichtung eine Einstellung des Schienenelements auf einfache Weise vornehmen. Damit kann die Flucht zwischen Riegelbolzen und Bolzenaufnahme präzise eingestellt werden, wobei ein derartiger Einstellvorgang beliebig oft wiederholbar und damit reversibel ist. Durch eine präzise Einstellung der Flucht zwischen Riegelbolzen und Bolzenaufnahme kann ein zwischen diesen beiden Komponenten auftretender Verschleiß weitestgehend vermieden werden, wobei ein stoß- und/oder ruckelfreier Schließvorgang des Türflügels erreicht werden kann. Dies trägt zu einer Erhöhung der Standzeit der Schiebetüranordnung bei, da der innerhalb der Verriegelungseinrichtung auftretende Verschleiß auf ein Minimum reduziert ist. Hierdurch wird auch eine bessere Abdichtung oder ein besseres Schließen des Türflügels gegenüber dem Türrahmen erreicht, da durch Reduktion des Verschleißes der Riegelbolzen und die mit dem Riegelbolzen zusammenwirkende Bolzenaufnahme ihre Passgenauigkeit beibehalten. Somit ist unabhängig von der Bauart von Rahmen und/oder Türflügel eine dauerhaft zuverlässige und energetisch günstige Verwendung gewährleistet.

In vorteilhafter Weise kann die erste Einstellrichtung des Schienenelements orthogonal zu einer durch den Rahmen gebildeten Ebene orientiert sein. Bezogen auf die Verschieberichtung des Türflügels ist somit eine Einstellung des Schienenelements in seitlicher Richtung ermöglicht. Somit kann auf einfache Weise die Hauptursache für eine Beeinträchtigung des Schließvorganges, insbesondere ein als Geräusch hörbares und als Haken spürbares Streifen des Flügels beim Einlaufen in den Riegelbolzen, beseitigt werden. In Konkreten kann die Einstelleinrichtung ein erstes Stellelement aufweisen, das um eine - bezogen auf den geometrischen Mittelpunkt des ersten Stellelements - exzentrisch angeordnete Schwenkachse verschwenkbar sein kann. Der geometrische Mittelpunkt kann im Falle eines rotationssymmetrischen Körpers auf einer Mittelpunktslinie oder Symmetrielinie liegen. Hierdurch ist mit einfachen konstruktiven Mitteln ein Stellelement geschaffen, das eine stufenlose Einstellbarkeit des Schienenelements ermöglicht, und zwar durch Verschwenken des ersten Stellelements. Für einen möglichst verschleißarmen und feinfühligen Einstellvorgang kann das Stellelement aus Kunststoff oder Teflon ausgebildet sein.

Im Konkreten kann die Schwenkachse das erste Stellelement schneiden. Somit ist ein Stellelement mit geringem Platzbedarf realisiert. Dieses kann ohne weiteres im Bereich des Schienenelements oder unterhalb des Schienenelements angeordnet werden. Aufgrund des geringen Hebelarms zwischen geometrischem Mittelpunkt des ersten Stellelements und Schwenkachse des ersten Stellelements sind die auf das Stellelement wirkenden Drehmomente gering. Die vorgenommene Einstellung bleibt somit erhalten.

Zweckmäßigerweise kann das erste Stellelement für ein Einstellen des Schienenelements und/oder für ein Halten einer vorgenommenen Einstellung des Schienenelements mit mindestens einem vom Schienenelement abragenden Profilelement, insbesondere mit mindestens einer Seitenwand des Schienenelements, in Kontakt sein. Auf diese Weise ist die Montage oder die Befestigung des Schienenelements nach einer vorgenommenen Einstellung durch das erste Stellelement vereinfacht, indem das Schienenelement mit dem abragenden Profilelement oder der Seitenwand des Schienenelements an das erste Stellelement geführt oder angelegt und anschließend an seinen Befestigungspunkten am Türflügel befestigt wird. Vorzugsweise kann das erste Stellelement mit zwei vom Schienenelement abragenden Profilelementen, insbesondere zwei Seitenwänden des Schienenelements, in Kontakt sein. Mit anderen Worten kann das erste Stellelement vorzugsweise zwischen zwei Profilelementen, insbesondere zwei Seitenwänden, des Schienenelements aufgenommen sein. Hierdurch ist eine spielfreie Montage und/oder eine spielfreie Einstellung des Schienenelements möglich. Bei dem Schienenelement kann es sich um ein Umprofil für einen Türflügel handeln. Das Umprofil kann nicht nur ein Stellelement in seinem Inneren aufnehmen, sondern auch Elemente eines Getriebes, wie beispielsweise eine Zugstange.

In vorteilhafter Weise kann das erste Stellelement einen Eingriffsabschnitt, insbesondere einen Innenmehrkant, für ein Einstellwerkzeug aufweisen. Hierdurch ist eine Einstellung des ersten Stellelements mit einer einfachen Handhabung ermöglicht. Für einen Zugang zum ersten Stellelement ist eine bezogen auf das Einstellwerkzeug nur geringfügig größere Öffnung im Schienenelement erforderlich. Ein Eindringen von Schmutz und ein sich hieraus ergebender Verschleiß des ersten Stellelements kann somit auf ein Minimum reduziert werden. Bei dem Innenmehrkant kann es sich um einen Innensechskant handeln. Hiermit ist eine einfache Einstellung mit handelsüblichen Werkzeugen möglich.

In vorteilhafter Weise kann die Schwenkachse durch eine das erste Stellelement am Türflügel arretierende Schraube, insbesondere durch eine selbstschneidende Schraube definiert sein. Hiermit sind durch einfache konstruktive Mittel eine Befestigung des ersten Stellelements sowie eine Schwenkachse geschaffen. Eine Befestigung des ersten Stellelements am Türflügel ist auf einfache Weise ermöglicht, und zwar unabhängig von der Bauart des Türflügels.

Im Konkreten kann das erste Stellelement als ein zylinderförmiger Körper ausgebildet sein. Hiermit ist eine feinfühlige und stufenlose Einstellbarkeit des Schienenelements ermöglicht, da das Stellelement bei einem Einstellvorgang am zumindest einen vom Schienenelement abragenden Profilelement anliegt.

In weiter erfindungsgemäßer Weise weist die Einstelleinrichtung ein weiteres Stellelement auf, durch das das Schienenelement in einer zweiten Einstellrichtung einstellbar ist. Durch das Vorhandensein von zwei Einstellrichtungen wird eine höhere Flexibilität bei der Montage des Türflügels und der Einstellung der Verriegelungseinrichtung geschaffen. Durch die Ausgleichsmöglichkeit von Abweichungen oder Toleranzen in zwei Richtungen ist die Montage der Verriegelungseinrichtung und damit der Schiebetüranordnung insgesamt erheblich vereinfacht.

Weiter erfindungsgemäß ist die zweite Einstellrichtung in Verschieberichtung des Türflügels orientiert. Hiermit kann eine präzise Einstellung des Anpressdrucks zwischen Türflügel und Rahmen vorgenommen werden. Eine verbesserte Abdichtung des Türflügels zum Rahmen, nämlich in der Schließposition des Türflügels, kann erreicht werden. Dies trägt zu einem energetisch günstigen Betrieb des Türflügels und damit der Schiebetüranordnung insgesamt bei.

Das weitere Stellelement kann als eine mit dem Schienenelement zusammenwirkende Stellschraube, insbesondere als eine Madenschraube, zur Einstellung des Abstandes des Schienenelements vom Türflügel ausgebildet sein. Somit ist eine Einstellung des Anpressdrucks mit einfachen konstruktiven Mitteln möglich. Die Stellschraube dient als einstellbarer Anschlag, mit dem die Beabstandung zwischen Schienenelement und Rahmen eingestellt werden kann.

In besonders vorteilhafter Weise kann die Stellschraube in einem im ersten Stellelement ausgebildeten und mit einem Innengewinde versehenen Durchgang angeordnet sein, wobei ein Außengewinde der Stellschraube mit dem Innengewinde des Durchgangs korrespondiert. Hierdurch ist eine besonders kompakte Stelleinrichtung verwirklicht, wobei durch die kompakte Anordnung ein günstiger Kraftfluss zwischen den einzelnen Stellelementen somit dem Schienenelement und/oder dem Türflügel stattfinden kann. Dabei ist eine reibungsarme Einstellung verwirklicht, da die Stellschraube nicht unmittelbar gegen das Schienenelement drückt, sondern je nach Einschraubtiefe/Einschraubposition das erste Stellelement, insbesondere den zylinderförmigen Körper, an das Schienenelement presst. Durch Einschrauben des Verstellelements drückt dieses gegen den Türflügel, so dass das erste Stellelement und somit auch das Schienenelement vom Türflügel beabstandet werden. Hierdurch wird der Anpressdruck reduziert.

Im Konkreten kann der Verstellbereich des Schienenelements in Verschieberichtung des Türflügels mindestens einen, vorzugsweise mindestens zwei, weiter vorzugsweise vier Millimeter betragen. Damit ist ein hinreichender Verstellbereich bereit gestellt, so dass der Anpressdruck zwischen Türflügel und Rahmen präzise eingestellt werden kann.

Zweckmäßigerweise kann der Verstellbereich des Schienenelements entlang der ersten Einstellrichtung, insbesondere ausgehend von einer Mittellage in vorzugsweise beide Richtungen, einen Millimeter betragen. Durch diesen Verstellbereich ist ein hinreichendes Fluchten von Riegelbolzen und Bolzenaufnahme ermöglicht.

Weitere Merkmale und Vorteile der Erfindung sind Gegenstand der nachfolgenden Beschreibung und der zeichnerischen Darstellung bevorzugter Ausführungsbeispiele.

In den Zeichnungen zeigen:
- Fig. 1: eine schematische Darstellung einer Ausführungsform einer Schiebetüranordnung mit einer Verriegelungseinrichtung zum Arretieren des Türflügels am Rahmen;
- Fig. 2: eine Vorderansicht eines Teils der Verriegelungseinrichtung gemäß einem ersten Ausführungsbeispiel;
- Fig. 3: eine seitliche, teilweise geschnittene Ansicht des Teils der Verriegelungseinrichtung gemäß Fig. 2;
- Fig. 4: eine Draufsicht des Teils der Verriegelungseinrichtung gemäß Fig. 2;
- Fig. 5: in einer vergrößerten Darstellung eine Draufsicht eines ersten Stellelements einer Stelleinrichtung der Schiebetüranordnung gemäß Fig. 1; und
- Fig. 6: eine geschnittene Seitenansicht des ersten Stellelements gemäß Fig. 5 entlang einer in Fig. 5 mit A-A bezeichneten Schnittebene.

Eine Ausführungsform einer Schiebetüranordnung ist in Figur 1 schematisch dargestellt und dort mit dem Bezugszeichen 10 gekennzeichnet. Die Schiebetüranordnung 10 umfasst einen mit gestrichelten Linien dargestellten Rahmen 12, welcher orts- und gebäudefest ist. Der Rahmen 12 weist vorzugsweise ein insbesondere verglastes Festfeld 14 auf, welches in der Zeichnung mit einem Diagonalkreuz markiert ist.

Der Rahmen 12 dient auch zur Anordnung eines Türflügels 16, der zwischen einer geschlossenen Stellung und einer geöffneten Stellung, in welcher der Türflügel 16 das Festfeld 14 abschnittsweise überlappt, verschiebbar ist.

Bei dem Türflügel 16 handelt es sich insbesondere um eine Hebe-/Schiebetür, welche nicht nur horizontal verschiebbar ist, sondern auch angehoben und abgesenkt werden kann. In einem abgesenkten Zustand des Türflügels 16 ist eine wirksame Abdichtung des Türflügels 16 in dem Rahmen 12 vereinfacht. In einem angehobenen Zustand des Türflügels 16 kann dieser horizontal verschoben werden.

Der Türflügel 16 weist einen Flügelrahmen 18 auf, der ein Flügelfeld 20 begrenzt. Das Flügelfeld 20 kann beispielsweise durch eine Verglasung gebildet sein. Der Flügelrahmen 18 weist ein oberes Profil 22, ein unteres Profil 24 sowie Vertikalprofile 26 und 28 auf.

Das Vertikalprofil 26 liegt in einem geschlossenen Zustand des Türflügels 16 an einem vertikalen Rahmenteil 30 des Rahmens 12 an. Dieses Vertikalprofil 26 wird im Rahmen der vorliegenden Erfindung als "flügelseitiges" Profil verstanden. Das Rahmenteil 30 wird als "rahmenseitiges" Profil verstanden.

In einem geschlossenen Zustand des Türflügels 16 können das Vertikalprofil 26 und das vertikale Rahmenteil 30 des Rahmens 12 miteinander verriegelt sein. Hierfür ist eine Verriegelungseinrichtung 32 vorgesehen, die einen Riegelbolzen 34 und eine mit dem Riegelbolzen 34 zusammenwirkende - hier lediglich schematisch dargestellte - Bolzenaufnahme 36 aufweist. Die Bolzenaufnahme 36 ist einem am Türflügel 16 angeordneten Schienenelement 38 zugeordnet. Die Bolzenaufnahme 36 ist als Durchgang, Ausnehmung oder Öffnung im Schienenelement 38 ausgebildet.

Figur 2 zeigt einen die Bolzenaufnahme 36 beinhaltenden Abschnitt des Schienenelements 38, und zwar aus Blickrichtung des Riegelbolzens 34. Befindet sich der Riegelbolzen 34 innerhalb der Bolzenaufnahme 36, kann eine Verriegelung erfolgen. Dies geschieht über verfahrbare Riegelelemente 40, welche an ein Getriebeelement 42 gekoppelt sind. Das Getriebeelement 42 ist als Zugstange 44 ausgeführt. Über Befestigungspunkte 46, die in Form von Durchgängen ausgebildet sein können, wird das Schienenelement 38 am Türflügel 16 befestigt.

Zur Einstellung des Schienenelements 38 ist eine Einstelleinrichtung 48 vorgesehen. Die Einstelleinrichtung 48 ist zwischen dem Schienenelement 38 und dem Vertikalprofil 26 des Türflügels 16 angeordnet. Das Schienenelement 38 ist als Umprofil 39 ausgebildet. Durch die Einstelleinrichtung 38 ist das Schienenelement in einer ersten Einstellrichtung 50 einstellbar. Die erste Einstellrichtung 50 ist orthogonal zu einer durch den Rahmen 12 gebildeten Ebene orientiert.

Die Einstelleinrichtung 48 weist ein erstes Stellelement 52 auf, das um eine - bezogen auf den geometrischen Mittelpunkt 54 des ersten Stellelements 52 - exzentrisch angeordnete Schwenkachse 56 verschwenkbar ist. Der Mittelpunkt 54 liegt auf einer Mittelpunkts- oder Symmetrielinie 54. Die Schwenkachse 56 schneidet das erste Stellelement 52.

Die Schwenkachse 56 ist durch eine das erste Stellelement 52 am Türflügel 16 arretierende Schraube 58 definiert. Bei der Schraube 58 kann es sich um eine selbstschneidende Schraube handeln. Zur Erleichterung einer Einstellbarkeit des ersten Stellelements 52 weist dieses einen Eingriffsabschnitt 60 für ein Einstellwerkzeug auf. Der Eingriffsabschnitt 60 ist als Innensechskant 62 ausgebildet.

Die Einstelleinrichtung 48 weist ein weiteres Stellelement 64 auf, durch das das Schienenelement 38 in einer zweiten Einstellrichtung 40 einstellbar ist. Die zweite Einstellrichtung ist in Verschieberichtung 40 des Türflügels 16 orientiert. In Figur 2 ragt die zweite Einstellrichtung orthogonal aus der Zeichenebene heraus.

Das weitere Stellelement 64 ist als eine mit dem Schienenelement 38 zusammenwirkende Stellschraube 66 ausgebildet, die zur Einstellung des Abstandes des Schienenelements 38 vom Türflügel 12 dient. Die Stellschraube 66 kann insbesondere als eine Madenschraube ausgebildet sein.

Die Stellschraube 66 ist in einem im ersten Stellelement 52 ausgebildeten und mit einem Innengewinde versehenen Durchgang 68 angeordnet. Ein Außengewinde der Stellschraube 66 korrespondiert mit dem Innengewinde des Durchgangs 68. Je nach Einschraubposition oder Einschraubtiefe der Stellschraube 66 kann der Abstand des Schienenelements 38 gegenüber dem Türflügel 16 oder dem Rahmenteil 26 eingestellt werden. Das erste Stellelement 52 ist als zylinderförmiger Körper 70 ausgebildet. Das erste Stellelement 52 ist aus Kunststoff ausgebildet.

Figur 3 zeigt eine seitliche, teilweise geschnittene Ansicht der Einstelleinrichtung 48 im eingebauten Zustand. Durch die Schraube 58 ist das erste Stellelement 52 am Türflügel 16, insbesondere am Vertikalprofil 26, befestigt. Die als weiteres Stellelement 64 dienende Stellschraube 66 ist in den Durchgang 68 eingeschraubt. Der als erstes Stellelement 52 dienende zylinderförmige Körper 70 ist zwischen Türflügel 16 oder Vertikalprofil 26 und dem Schienenelement 38 angeordnet. Im Schienenelement 38 ist ein Getriebeelement 42 in Form einer Zugstange 44 geführt.

Das erste Stellelement 52 ist mit einem vom Schienenelement 38 abragenden Profilelement 72 in Kontakt. Das Profilelement 72 ist als Seitenwand 74 des Schienenelements 38 ausgebildet.

Ein Einstellen des Schienenelements 38 kann folgendermaßen ablaufen:
Zum Einstellen des Schienenelements 38 in der ersten Einstellrichtung 50, die orthogonal zu einer durch den Rahmen 12 gebildeten Ebene orientiert ist, kann bei gelöster Schraube 58 das erste Stellelement 52 oder der zylinderförmige Körper 70 um die Schwenkachse 56 verschwenkt werden. Dies kann mittels eines Einstellwerkzeugs erfolgen, das mit dem Eingriffsabschnitt 60, der als Innensechskant 62 ausgebildet sein kann, zusammenwirkt.

Um das Schienenelement 38 in Verschieberichtung 40 des Türflügels 16 einzustellen, muss die als weiteres Stellelement 64 dienende Stellschraube 66 wunschgemäß eingeschraubt werden. In der in Figur 3 dargestellten Situation ragt die Stellschraube 66 nicht aus dem zylinderförmigen Körper heraus, so dass der Abstand zwischen dem Schienenelement 38 und dem Rahmen 16 oder dem Vertikalelement 26 durch den zylinderförmigen Körper 70 vorgegeben sind. Der im geschlossenen Zustand zwischen Türflügel und Rahmen wirkende Anpressdruck ist maximal.

Wird die Stellschraube 66 weiter in dem Durchgang 68 geschraubt, gelangt das dem Rahmen 16 oder dem Vertikalelement 26 zugewandte Ende der Stellschraube 66 mit dem Rahmen 16 oder dem Vertikalelement 26 in Kontakt. Der zylinderförmige Körper 70 ist dann um den Betrag, um den die Stellschraube 66 aus dem Körper 70 hinausragt, vom Türflügel 16 oder dem Vertikalelement 26 beabstandet. Der Anpressdruck zwischen Türflügel 16 und Rahmen 12 wird damit reduziert.

Nach vorgenommener Einstellung in Verschieberichtung 40 des Türflügels kann die Schraube 58 eingeschraubt werden, um die vorgenommene Einstellung zu fixieren.

Hinsichtlich der Beschreibung der weiteren Elemente wird auf die Beschreibung zu den voranstehenden Figuren verwiesen, wobei gleiche oder funktional gleiche Komponenten mit identischen Bezugszeichen versehen sind.

Figur 4 zeigt die Einstelleinrichtung 48 in einer Draufsicht im eingebauten Zustand. Das Schienenelement 38 ist als Umprofil 39 ausgebildet. Das Umprofil 39 weist zwei abragende Profilelemente 72 in Form von Seitenwänden 74 auf. Der als erstes Stellelement 52 dienende zylinderförmige Körper 70 ist mit beiden Seitenwänden 74 in Kontakt. Dies ermöglicht einen spielfreien und feinfühligen Einstellvorgang in der ersten Einstellrichtung 50. Durch Einschrauben der Stellschraube 66 ist ein Einstellen des Profilelements 38 auch in Verschieberichtung 40 des Türflügels ermöglicht.

Hinsichtlich der Beschreibung von weiteren Elementen wird auf die Beschreibung zu den voranstehenden Figuren verwiesen, wobei gleiche oder funktional gleiche Elemente mit identischen Bezugszeichen versehen sind.

Figur 5 zeigt in einer vergrößerten Darstellung eine Draufsicht des ersten Stellelements 52. Das erste Stellelement 52 ist als zylinderförmiger Körper 70 ausgebildet. Der Körper 70 besteht aus Kunststoff.

Zur Aufnahme der Befestigungsschraube 58 ist ein Durchgang 59 vorgesehen. Der Durchgang 59 weist einen konischen Abschnitt 76 auf, der in den Eingriffsabschnitt 60, insbesondere den Innensechskant 62, für ein Einstellwerkzeug übergeht. Durch den konischen Abschnitt 76 wird eine Anlagefläche für die Schraube 58 gebildet.

Die Schwenkachse oder Mittelachse 56 des Durchgangs 59 ist von der Mittelpunktslinie oder Symmetrielinie 54 beabstandet. Der Durchgang 68 weist ein Innengewinde auf und dient zur Aufnahme der Stellschraube 66. Der zylinderförmige Körper 70 ist als senkrechter Kreiszylinder ausgebildet.

Figur 6 zeigt eine geschnittene Seitenansicht des ersten Stellelements 52 gemäß Figur 5 entlang einer in Figur 5 mit A-A Schnittebene.

Zur Vermeidung von Wiederholungen wird auf die Beschreibung zu den voranstehenden Figuren verwiesen, wobei gleiche oder funktional gleiche Elemente mit identischen Bezugszeichen versehen sind.

### Bezugszeichenliste

- 10: Schiebetürenanordnung
- 12: Rahmen
- 14: Festfeld
- 16: Türflügel
- 18: Flügelrahmen
- 20: Flügelfeld
- 22: oberes Profil
- 24: unteres Profil
- 26, 28: Vertikalprofil
- 30: Rahmenteil
- 32: Verriegelungseinrichtung
- 34: Riegelbolzen
- 36: Bolzenaufnahme
- 38: Schienenelement
- 39: Umprofil
- 40: Verschiebe Richtung Türflügel
- 42: Getriebeelement
- 44: Zugstange
- 46: Befestigungspunkt
- 48: Einstelleinrichtung
- 50: erste Einstellrichtung
- 52: erstes Stellelement
- 54: Mittelpunkt, Mittelpunktslinie, Symmetrielinie
- 56: Schwenkachse
- 58: Schraube
- 60: Eingriffsabschnitt
- 62: Innensechskant
- 64: weiteres Stellelement
- 66: Stellschraube
- 68: Durchgang
- 70: zylinderförmiger Körper
- 72: Profilelement
- 74: Seitenwand
- 76: konischer Abschnitt

## Patentansprüche

1. Schiebetüranordnung (10), umfassend einen ortsfesten Rahmen (12), einen horizontal verschiebbaren Türflügel (16) und eine Verriegelungseinrichtung (32) zum Arretieren des Türflügels (16) am Rahmen (12), wobei die Verriegelungseinrichtung (32) einen Riegelbolzen (34) und eine mit dem Riegelbolzen (34) zusammenwirkende Bolzenaufnahme (36) aufweist, wobei die Bolzenaufnahme (36) einem am Türflügel (16) angeordneten Schienenelement (38) zugeordnet ist, **dadurch gekennzeichnet, dass** das Schienenelement (38) durch eine Einstelleinrichtung (48) in einer ersten Einstellrichtung (50) einstellbar ist, dass die Einstelleinrichtung (48) ein zweites Stellelement (64) aufweist, durch das das Schienenelement (38) in einer zweiten Einstellrichtung (40) einstellbar ist und dass die zweite Einstellrichtung (40) in Verschieberichtung (40) des Türflügels (16) orientiert ist.

2. Schiebetüranordnung (10) nach Anspruch 1, **dadurch gekennzeichnet, dass** die erste Einstellrichtung (50) des Schienenelements (38) orthogonal zu einer durch den Rahmen (12) gebildeten Ebene orientiert ist.

3. Schiebetüranordnung (10) nach Anspruch 1 oder 2, **dadurch gekennzeichnet, dass** die Einstelleinrichtung (48) ein erstes Stellelement (52) aufweist, das um eine - bezogen auf den geometrischen Mittelpunkt (54) des ersten Stellelements (52) - exzentrisch angeordnete Schwenkachse (56) verschwenkbar ist.

4. Schiebetüranordnung (10) nach Anspruch 3, **dadurch gekennzeichnet, dass** die Schwenkachse (56) das erste Stellelement (52) schneidet.

5. Schiebetüranordnung (10) nach Anspruch 4, **dadurch gekennzeichnet, dass** das erste Stellelement (52) für ein Einstellen des Schienenelements (38) und/oder für ein Halten einer vorgenommenen Einstellung des Schienenelements (38) mit mindestens einem vom Schienenelement (38) abragenden Profilelement (72), insbesondere mit mindestens einer Seitenwand (74) des Schienenelements (38), in Kontakt ist.

6. Schiebetüranordnung (10) nach einem der Ansprüche 3 bis 5, **dadurch gekennzeichnet, dass** das erste Stellelement (52) einen Eingriffsabschnitt (60), insbesondere einen Innenmehrkant (62), für ein Einstellwerkzeug aufweist.

7. Schiebetüranordnung (10) nach einem der Ansprüche 3 bis 6, **dadurch gekennzeichnet, dass** die Schwenkachse (56) durch eine das erste Stellelement (52)am Türflügel (16) arretierende Schraube (58), insbesondere durch eine selbstschneidende Schraube (58), definiert ist.

8. Schiebetüranordnung (10) nach einem der Ansprüche 3 bis 7, **dadurch gekennzeichnet, dass** das erste Stellelement (52) als ein zylinderförmiger Körper (70) ausgebildet ist.

9. Schiebetüranordnung (10) nach einem der vorhergehenden Ansprüche, **dadurch gekennzeichnet, dass** das weitere Stellelement (64) als eine mit dem Schienenelement (38) zusammenwirkende Stellschraube (66), insbesondere als eine Madenschraube, zur Einstellung des Abstandes des Schienenelements (38) vom Türflügel (16) ausgebildet ist.

10. Schiebetüranordnung (10) nach Anspruch 9, **dadurch gekennzeichnet, dass** die Stellschraube (66) in einem im ersten Stellelement (52) ausgebildeten und mit einem Innengewinde versehenen Durchgang (68) angeordnet ist, wobei ein Außengewinde der Stellschraube (66) mit dem Innengewinde des Durchgangs (68) korrespondiert.

11. Schiebetüranordnung (10) nach einem der voranstehenden Ansprüche, **dadurch gekennzeichnet, dass** der Verstellbereich des Schienenelements (38) in Verschieberichtung (40) des Türflügels (16) mindestens einen, vorzugsweise mindestens zwei, weiter vorzugsweise vier Millimeter, beträgt.

12. Schiebetüranordnung (10) nach einem der voranstehenden Ansprüche, **dadurch gekennzeichnet, dass** der Verstellbereich des Schienenelements (40) entlang der ersten Einstellrichtung (50), insbesondere ausgehend von einer Mittellage in vorzugsweise beide Richtungen, einen Millimeter beträgt.

## Claims

1. A sliding door assembly (10), including a fixed frame (12), a horizontally displaceable door wing (16), and a locking device (32) for locking the door wing (16) to the frame (12), wherein the locking device (32) has a latch bolt (34) and a bolt receptacle (36) cooperating with the latch bolt (34), wherein the bolt receptacle (36) is assigned to a rail element (38) located on the door wing (16), **characterized in that** the rail element (38) is adjustable by means of an adjusting device (48) in a first adjusting direction (50); that the adjusting device (48) has a second positioning element (64), by which the rail element (38) is adjustable in a second adjusting direction (40); and that the second adjusting direction (40) is oriented in the displacement direction (40) of the door wing (16).

2. The sliding door assembly (10) of claim 1, **characterized in that** the first adjusting direction (50) of the rail element (38) is oriented orthogonally to a plane formed by the frame (12).

3. The sliding door assembly (10) of claim 1 or 2, **characterized in that** the adjusting device (48) has a first positioning element (52), which is pivotable about a pivot axis (56) that - relative to the geometric center point (54) of the first positioning element (52) - is located eccentrically.

4. The sliding door assembly (10) of claim 3, **characterized in that** the pivot axis (56) intersects the first positioning element (52).

5. The sliding door assembly (10) of claim 4, **characterized in that** the first positioning element (52), for adjusting the rail element (38) and/or maintaining an already-made adjustment of the rail element (38), is in contact with at least one profile element (72) protruding from the rail element (38), and in particular with at least one side wall (74) of the rail element (38).

6. The sliding door assembly (10) of one of claims 3 through 5, **characterized in that** the first positioning element (52) has an engagement portion (60), in particular a polygonal socket (62), for an adjusting tool.

7. The sliding door assembly (10) of one of claims 3 through 6, **characterized in that** the pivot axis (56) is defined by a screw (58), in particular a self-tapping screw (58), that locks the first positioning element (52) to the door wing (16).

8. The sliding door assembly (10) of one of claims 3 through 7, **characterized in that** the first positioning element (52) is embodied as a cylindrical body (70).

9. The sliding door assembly (10) of one of the foregoing claims, **characterized in that** the further positioning element (64) is embodied as a set screw (66) cooperating with the rail element (38), in particular as a grub screw, for adjusting the spacing of the rail element (38) from the door wing (16).

10. The sliding door assembly (10) of claim 9, **characterized in that** the set screw (66) is located in a passage (68) embodied in the first positioning element (52) and provided with a female thread, and a male thread of the set screw (66) corresponds to the female thread of the passage (68).

11. The sliding door assembly (10) of one of the foregoing claims, **characterized in that** the adjustment range of the rail element (38), in the displacement direction (40) of the door wing (16), amounts to at least one and preferably at least two, and more preferably four mm.

12. The sliding door assembly (10) of one of the foregoing claims, **characterized in that** the adjustment range of the rail element (40) in the first adjusting direction (50), in particular beginning at a center position, amounts to one millimeter in preferably both directions.

## Revendications

1. Ensemble porte coulissante (10), comprenant un cadre fixe (12), un vantail de porte (16) mobile horizontalement et un dispositif de verrouillage (32) destiné à bloquer le vantail de porte (16) sur le cadre (12), le dispositif de verrouillage (32) comprenant un boulon de verrouillage (34) et un logement de boulon (36) coopérant avec le boulon de verrouillage (34), le logement de boulon (36) étant associé à un élément rail (38) agencé sur le vantail de porte (16), **caractérisé en ce que** l'élément rail (38) peut être réglé dans une première direction de réglage (50) par un dispositif de réglage (48), **en ce que** le dispositif de réglage (48) comprend un deuxième élément de réglage (64), par l'intermédiaire duquel l'élément rail (38) peut être réglé dans une deuxième direction de réglage (40) et **en ce que** la deuxième direction de réglage (40) est orientée dans la direction de coulissement (40) du vantail de porte (16).

2. Ensemble porte coulissante (10) selon la revendication 1, **caractérisé en ce que** la première direction de réglage (50) de l'élément rail (38) est orientée perpendiculairement à un plan formé par le cadre (12).

3. Ensemble porte coulissante (10) selon la revendication 1 ou 2, **caractérisé en ce que** le dispositif de réglage (48) comprend un premier élément de réglage (52) qui peut pivoter autour d'un axe de pivotement (56) agencé de manière excentrique par rapport au centre géométrique (54) du premier élément de réglage (52).

4. Ensemble porte coulissante (10) selon la revendication 3, **caractérisé en ce que** l'axe de pivotement (56) coupe le premier élément de réglage (52).

5. Ensemble porte coulissante (10) selon la revendication 4, **caractérisé en ce que** le premier élément de réglage (52), pour un réglage de l'élément rail (38) et/ou pour un maintien d'un réglage réalisé de l'élément rail (38), est en contact avec au moins un élément profilé (72) faisant saillie de l'élément rail (38), en particulier avec au moins une paroi latérale (74) de l'élément rail (38).

6. Ensemble porte coulissante (10) selon l'une quelconque des revendications 3 à 5, **caractérisé en ce que** le premier élément de réglage (52) comprend une section d'engagement (60), en particulier une empreinte à multiples pans creux (62), pour un outil de réglage.

7. Ensemble porte coulissante (10) selon l'une quelconque des revendications 3 à 6, **caractérisé en ce que** l'axe de pivotement (56) est défini par une vis (58) bloquant le premier élément de réglage (52) sur le vantail de porte (16), en particulier par une vis auto-taraudeuse (58).

8. Ensemble porte coulissante (10) selon l'une quelconque des revendications 3 à 7, **caractérisé en ce que** le premier élément de réglage (52) est réalisé sous la forme d'un corps cylindrique (70).

9. Ensemble porte coulissante (10) selon l'une quelconque des revendications précédentes, **caractérisé en ce que** l'autre élément de réglage (64) est réalisé sous la forme d'une vis de réglage (66) coopérant avec l'élément rail (38), en particulier sous la forme d'une vis sans tête, pour le réglage de l'écart entre l'élément rail (38) et le vantail de porte (16).

10. Ensemble porte coulissante (10) selon la revendication 9, **caractérisé en ce que** la vis de réglage (66) est agencée dans un passage (68) formé dans le premier élément de réglage (52) et pourvu d'un filet intérieur, un filet extérieur de la vis de réglage (66) correspondant au filet intérieur du passage (68).

11. Ensemble porte coulissante (10) selon l'une quelconque des revendications précédentes, **caractérisé en ce que** la zone de réglage de l'élément rail (38) dans la direction de coulissement (40) du vantail de porte (16) atteint au moins un, de préférence deux, de manière particulièrement préférée quatre millimètres.

12. Ensemble porte coulissante (10) selon l'une quelconque des revendications précédentes, **caractérisé en ce que** la zone de réglage de l'élément rail (40) le long de la première direction de réglage (50), en particulier à partir d'une position centrale dans les deux directions de préférence, atteint un millimètre.
